# EUROPÄISCHE PATENTSCHRIFT

(11) **EP 1 950 315 B1**
(45) Veröffentlichungstag und Bekanntmachung des Hinweises auf die Patenterteilung: **30.06.2010**
(21) Anmeldenummer: 08075076.3
(22) Anmeldetag: 25.01.2008
(51) Int. Cl.: C22B 9/05, C22B 21/06

(54) **Vorrichtung zur kontinuierlichen Behandlung einer Metallschmelze**
Device for continuous processing of a molten bath
Dispositif destiné au traitement continu d'un métal en fusion

(30) Priorität: 26.01.2007 DE 202007001448 U
(43) Veröffentlichungstag der Anmeldung: 30.07.2008
(73) Patentinhaber: STRIKOWESTOFEN GMBH, 51674 Wiehl-Bomig (DE)
(72) Erfinder: Malpohl, Klaus, 42699 Solingen (DE); Siwek, Peter, 51674 Wiehl (DE)
(74) Vertreter: Pfenning, Meinig & Partner GbR

(56) Entgegenhaltungen:
- EP-A- 1 336 664
- WO-A-03/057930
- US-A- 4 515 630
- US-A- 5 494 265

## Beschreibung

Die Erfindung betrifft eine Vorrichtung zur kontinuierlichen Behandlung einer Metallschmelze nach dem Oberbegriff des Hauptanspruchs.

Eine solche Vorrichtung ist beispielsweise in der US 5 462 581 offenbart, die ein Verfahren zum Behandeln von geschmolzenem Metall beschreibt, bei dem ein Ofen mit einer In-Line-Behandlungskammer verwendet wird. Dieser Ofen weist eine lang gestreckte Form auf, wobei an den Stirnseiten jeweils ein Einlass und ein Auslass für den Eintritt der Schmelze in die Behandlung und den Austritt der Schmelze aus der Behandlungskammer vorgesehen sind. In dem Deckel des Ofens sind ein oder mehrere Rotoren gelagert, die in die Schmelze eintauchen und über die Gas für die Behandlung des Metalls in der Reaktionskammer zugeführt wird. Hierbei strömt die Metallschmelze kontinuierlich durch die Kammer und wird durch die Spülgasbehandlung gereinigt. Unlösliche Verunreinigungen der Schmelze werden an die Oberfläche des Schmelzbades durch die so genannte Inertgas-Flotation gefördert und werden von dort abgezogen. Für eine derartige Reinigung wird bei der Behandlungskammer nach dem genannten Stand der Technik der Deckel der Kammer zusammen mit den Behandlungseinheiten, d.h. den Rotoren, angehoben. Dies ist nachteilig dahingehend, dass der Betrieb angehalten werden muss und die abzureinigende Krätze nach oben aus der Behandlungskammer entfernt werden muss.

Die US 4515630 offenbart einen Behälter zur Aufnahme von flüssigem Metall, bei dem an gegenüberliegenden Wänden ein über dem Metallspiegel vorgesehener Einlass und ein unterhalb des Metallspiegels vorgesehener Auslass für das flüssige Metall angeordnet sind. Der Behälter ist zum Vorsehen von unterschiedlichen Behandlungskammern mit Zwischenwänden versehen.

In der WO 03/057930 sind verschiedene Ausführungsformen von Behältern für flüssiges Metall mit gegenüberliegenden Ein- und Auslässen beschrieben, wobei eine Ausführungsform einen Deckel aufweist, in dem mindestens eine Reinigungstür vorgesehen ist.

Der Erfindung liegt die Aufgabe zugrunde, eine Vorrichtung zur kontinuierlichen Behandlung einer Metallschmelze zu schaffen, die eine hohe Verweilzeit der Schmelze in der Behandlungskammer aufweist und bei der die Reinigung leicht und über die gesamte Oberfläche der behandelten Schmelze möglich ist, ohne dass der Behandlungsprozess unterbrochen werden muss.

Diese Aufgabe wird erfindungsgemäß durch die kennzeichnenden Merkmale des Hauptanspruchs in Verbindung mit den Merkmalen des Oberbegriffs gelöst.

Durch die in den Unteransprüchen angegebenen Maßnahmen sind vorteilhafte Weiterbildungen und Verbesserungen möglich.

Dadurch, dass der Behälter eine langgestreckte Grundform aufweist, bei der die Seitenwände als Längsseiten eine größere Länge als die zwischen ihnen liegenden Wände haben, dass der Einlass zur Zuführung der Schmelze in die Behandlungskammer und der Auslass zum Abführen der behandelten Schmelze aus der Behandlungskammer versetzt zueinander an gegenüberliegenden Seitenwänden angeordnet sind und dass an mindestens einer Wand zwischen den langgestreckten Seitenwänden eine Reinigungstür zum Entfernen von Verunreinigungen vorgesehen ist, ist eine lange Verweilzeit der Schmelze gegeben und die Reinigung der Behandlungskammer möglich, ohne den Behandlungsprozess zu unterbrechen und ohne dass die Behandlungseinheiten aus der Schmelze gehoben werden müssen. Weiterhin ist der Innenraum der Behandlungskammer, insbesondere die gesamte Oberfläche der behandelten Schmelze einfach zugänglich. Die mindestens eine Reinigungstür kann dabei relativ klein ausgeführt sein, so dass ein dichtes Abschließen sichergestellt ist und Lufteintritt in die Behandlungskammer sicher verhindert wird.

Besonders vorteilhaft ist, dass im Bereich der Reiniguhgstür eine Rampe in die Schmelze hineinführt, wodurch Verunreinigungen auf der Oberfläche der Schmelze oder am Boden der Behandlungskammer mit einem geeigneten Werkzeug über die Rampe oder Reinigungsschräge (letztere soll durch den Begriff Rampe umfasst sein) aus der Reinigungstür gezogen werden können.

Vorteilhaft ist, dass bei einer Ausführung des Behälters vorzugsweise eines Ofens mit lang gestreckten Seitenwänden an beiden kleineren Stirnflächen jeweils eine Reinigungstür mit Rampe vorgesehen ist, da auch in diesem Fall die gesamte Oberfläche der Schmelze zugänglich ist, ohne dass die an den Längsseiten vorgesehenen Schmelzezuführungen stören könnten.

In einem besonders vorteilhaften Ausführungsbeispiel ist der Einlass und/oder der Auslass für die Schmelze mit einem Siphon oder einem Wehr versehen, so dass keine Umgebungsluft durch den Ein- und Auslass in die Behandlungskammer gelangen kann, da die Schmelze unter dem Siphon oder dem Wehr der Behandlungskammer zu- oder aus der Behandlungskammer abströmt. Durch Vorsehen einer Inertgaszuführung kann in der Behandlungskammer nach dem Reinigungsvorgang schnell eine Inertgasatmosphäre erreicht werden.

Ein Ausführungsbeispiel der Erfindung ist in der Zeichnung dargestellt und wird in der nachfolgenden Beschreibung näher erläutert. Die einzige Figur zeigt eine schematische Darstellung der erfindungsgemäßen Vorrichtung in einem horizontalen Längsschnitt.

Die erfindungsgemäße Vorrichtung umfaßt eine in einem Ofen 10 mit Begrenzungswänden aus Feuerfest-Material aufgenommene Behandlungskammer 11, die eine im Wesentlichen langgestreckte Grundform aufweist.

An den die Längsseiten des Ofens 10 bildenden gegenüberliegenden Wänden 12 sind ein Einlass 1 für die Zuführung der Schmelze und ein Auslass 2 zum Abführen der behandelten Schmelze in versetzter Weise zueinander angeordnet. Aufgrund dieser Anordnung entsteht eine gewisse Beruhigung der Schmelze, die durch die Beruhigungszone 8 angedeutet ist. Die Längswände 12 laufen im waagerechten Schnitt durch konisch ausgebildete Zwischenwände 6 jeweils auf eine Stirnwand 13 zu, an denen Reinigungstüren 4 angebracht sind. Die Reinigungstüren 4 haben Zugang zu einem Absatz 14, der sich in einer zum Boden des Ofens gerichteten Rampe 5 fortsetzt, wobei der Pegel der in der Behandlungskammer 11 aufgenommenen Schmelze, wie dargestellt ist, in etwa bis zu dem Absatz 14 oder etwas darunter reicht. Die Reinigungstüren sind, wie zu erkennen ist, klein ausgeführt, und trotzdem kann aufgrund ihrer Anordnung die gesamte Oberfläche der Schmelze erreicht werden. Die Reinigungstüren sind abgedichtet, und durch ihre kleinen Abmessungen werden Leckagen vermieden.

Mit 3 sind zwei Rotoren angedeutet, die unter der Schmelzeoberfläche liegen und über die Spülgas, vorzugsweise Argon zur Behandlung der über den Einlass eingetretenen Schmelze zugeführt wird. In einer anderen, nicht dargestellten Ausführungsform können die Rotoren, zumindest teilweise durch Spülsteine ersetzt werden, die im Boden der Behandlungskammer eingebaut sind und das Spülgas von dort aus austreten lassen.

Parallel zur Schnittebene ist üblicherweise ein Deckel mit Wellendurchtritten für die Rotoren 3 vorgesehen, wobei alle Verbindungen nach außen, wie Reinigungsöffnungen, Wellendurchtritte und der Deckel selbst abgedichtet sind, damit ein Lufteinbruch vermieden wird. Damit auch bei der Zu- bzw. Abführung der Schmelze der Eintritt von Umgebungsluft vermieden wird, sind die Zu- und Ablaufrinnen des Einlasses 1 und des Auslasses 2 mit einem Siphon 7 versehen, der eine im unteren Bereich offene Trennwand bildet, wobei die Schmelze unter dieser Trennwand in die Behandlungskammer 11 strömt.

In dem nicht dargestellten Deckel kann eine Zuführung für Inertgas angeordnet sein, durch die die Behandlungskammer 11 schnell mit einer Inertgas-Atmosphäre versehen werden kann.

Für den Behandlungsvorgang strömt die zu behandelnde Schmelze kontinuierliche über den Einlass 1 in die Behandlungskammer 11 und wird dort durch das über die Rotoren 3 zugeführte Spülgas gereinigt, wobei Vereinigungen an die Oberfläche der Schmelze gefördert werden. Gleichzeitig bewirkt das Spülgas eine Inertisierung der Atmosphäre in der Behandlungskammer 11, wodurch eine Oxidation der Schmelze an der Oberfläche reduziert wird. Über den Auslass 2 wird ebenfalls kontinuierlich die behandelte Schmelze abgezogen. Wenn die Verunreinigungen wie Krätze oder dergleichen entfernt werden müssen, wird die Reinigungstür 4 geöffnet und über die Öffnung wird ein Werkzeug eingeführt, mit dem die Verunreinigungen von der Oberfläche oder gegebenenfalls auch vom Boden der Behandlungskammer 11 auf die Rampe bezogen werden können und aus der Öffnung entfernt werden können. Die Reinigungstüren werden dann wieder geschlossen und gegebenenfalls wird über die Inertgaszuführung Inertgas in die Behandlungskammer schnell eingelassen, um eine durch Mangel an Inertgas hervorgerufene Oxidation zu vermeiden.

In einer anderen Ausführungsform kann auch eine Reinigungstür an den konischen Zwischenwänden 6 vorgesehen sein.

## Patentansprüche

1. Vorrichtung zur kontinuierlichen Behandlung einer Metallschmelze mit einem Behälter, dessen Wände eine die Schmelze aufnehmende Behandlungskammer umschließen und der einen Einlass und einen Auslass für die Schmelze zur Erzeugung einer Metallströmung durch die Kammer aufweist, wobei in der Schmelze mindestens eine Behandlungseinheit angeordnet ist,
**dadurch gekennzeichnet,**
**dass** der Behälter eine langgestreckte Grundform aufweist, bei der die Seitenwände als die Längsseiten (12) eine größere Länge als die zwischen ihnen liegenden Wände (6, 13) besitzen, dass der Einlass (1) und der Auslass (2) jeweils an gegenüberliegenden Längsseiten versetzt zueinander angeordnet sind, wobei die Durchströmrichtung der Schmelze innerhalb der Behandlungskammer (11) von dem Einlass (1) und dem versetzt zum Einlass (1) angeordneten Auslass (2) vorgegeben ist, und dass an mindestens einer Wand (6, 13) zwischen den Längsseiten eine Reinigungstür (4) zur Entfernung von Verunreinigungen vorgesehen ist.

2. Vorrichtung nach Anspruch 1, **dadurch gekennzeichnet, dass** die Reinigungstür gegebenenfalls über einen Absatz (14) zu einer Rampe (5) führt.

3. Vorrichtung nach einem der Ansprüche 1 bis 2, **dadurch gekennzeichnet, dass** an jeder zwischen den Längsseiten (12) liegenden Stirnseite (13) eine Reinigungstür (4) mit Rampe (5) vorgesehen ist.

4. Vorrichtung nach einem der Ansprüche 1 bis 3, **dadurch gekennzeichnet, dass** die Behandlungseinheit (3) eine Spülgaszuführung aufweist.

5. Vorrichtung nach Anspruch 4, **dadurch gekennzeichnet, dass** die Behandlungseinheit (3) mindestens einen Rotor aufweist, über den das Spülgas zuführbar ist.

6. Vorrichtung nach Anspruch 4 oder Anspruch 5, **dadurch gekennzeichnet, dass** die Behandlungseinheit (3) mindestens einen Spülstein umfasst, der im Boden der Behandlungskammer (11) eingebaut ist.

7. Vorrichtung nach einem der Ansprüche 1 bis 6, **dadurch gekennzeichnet, dass** der Einlass (1) und/oder der Auslass (2) einen Siphon (7) oder ein Wehr zur oxidfreien Zufuhr der Schmelze aufweist und zum Abschluss der Kammer gegen die Umgebungsluft.

8. Vorrichtung nach einem der Ansprüche 1 bis 7, **dadurch gekennzeichnet, dass** der Ofen eine Inertgaszuführung aufweist.

9. Vorrichtung nach einem der Ansprüche 1 bis 8, **dadurch gekennzeichnet, dass** die Behandlungskammer (11) gegen Lufteinbruch abgedichtet ist.

10. Vorrichtung nach einem der Ansprüche 1 bis 9, **dadurch gekennzeichnet, dass** die mindestens eine Reinigungstür (4) oberhalb des Schmelzepegels in der Behandlungskammer (11) liegt und die zugeordnete Rampe (5) aus der Schmelze herausragt.

## Claims

1. A device for the continuous treatment of a molten metal, with a vessel, the walls of which surround a treatment chamber which receives the molten metal and which has an inlet and an outlet for the molten metal for generating a flow of metal through the chamber, with at least one treatment unit being arranged in the molten metal, **characterised in that** the vessel has an elongate basic shape in which the side walls as the long sides (12) are of a greater length than the walls (6, 13) located between them, **in that** the inlet (1) and the outlet (2) are arranged offset relative to one another in each case on opposing long sides, the direction of throughflow of the molten metal within the treatment chamber (11) being determined by the inlet (1) and the outlet (2) which is arranged offset relative to the inlet (1), and **in that** a cleaning door (4) for removing impurities is provided on at least one wall (6, 13) between the long sides.

2. A device according to Claim 1, **characterised in that** the cleaning door optionally leads via a shoulder (14) to a ramp (5).

3. A device according to one of Claims 1 to 2, **characterised in that** a cleaning door (4) with ramp (5) is provided on each end side (13) located between the long sides (12).

4. A device according to one of Claims 1 to 3, **characterised in that** the treatment unit (3) has a flushing gas supply means.

5. A device according to Claim 4, **characterised in that** the treatment unit (3) has at least one rotor via which the flushing gas can be supplied.

6. A device according to Claim 4 or Claim 5, **characterised in that** the treatment unit (3) comprises at least one porous brick which is incorporated in the base of the treatment chamber (11).

7. A device according to one of Claims 1 to 6, **characterised in that** the inlet (1) and/or the outlet (2) has a siphon (7) or a weir for oxide-free supplying of the molten metal, and for closing the chamber off against the ambient air.

8. A device according to one of Claims 1 to 7, **characterised in that** the furnace has an inert-gas supply means.

9. A device according to one of Claims 1 to 8, **characterised in that** the treatment chamber (11) is sealed off against the infiltration of air.

10. A device according to one of Claims 1 to 9, **characterised in that** the at least one cleaning door (4) lies above the level of the molten metal in the treatment chamber (11) and the associated ramp (5) protrudes out from the molten metal.

## Revendications

1. Dispositif de traitement en continu d'une masse fondue de métal avec une cuve, dont les parois entourent une chambre de traitement recevant la masse fondue et qui présente une entrée et une sortie pour la masse fondue afin de générer un écoulement de métal à travers la chambre, dans lequel au moins une unité de traitement est agencée dans la masse fondue,
**caractérisé en ce que**
la cuve présente une forme de base allongée, dans laquelle les parois latérales comme côtés longitudinaux (12) ont une longueur supérieure à celle des parois (6, 13) situées entre elles, **en ce que** l'entrée (1) et la sortie (2) sont agencées décalées l'une de l'autre respectivement sur les côtés longitudinaux opposés, le sens de passage de la masse fondue à l'intérieur de la chambre de traitement (11) étant prédéfini par l'entrée (1) et la sortie (2) décalée de l'entrée (1), et **en ce qu'**il est prévu sur au moins une paroi (6, 13) entre les côtés longitudinaux, une porte de nettoyage (4) destinée à l'élimination d'impuretés.

2. Dispositif selon la revendication 1, **caractérisé en ce que** la porte de nettoyage conduit, éventuellement via un palier (14), à une rampe (5).

3. Dispositif selon l'une quelconque des revendications 1 à 2, **caractérisé en ce que**, sur chaque côté frontal (13) situé entre les côtés longitudinaux (12), il est prévu une porte de nettoyage (4) avec une rampe (5).

4. Dispositif selon l'une quelconque des revendications 1 à 3, **caractérisé en ce que** l'unité de traitement (3) présente une alimentation en gaz de lavage.

5. Dispositif selon la revendication 4, **caractérisé en ce que** l'unité de traitement (3) présente au moins un rotor, par le biais duquel le gaz de lavage peut être acheminé.

6. Dispositif selon la revendication 4 ou la revendication 5, **caractérisé en ce que** l'unité de traitement (3) comprend au moins un bac de lavage qui est incorporé au fond de la chambre de traitement (11).

7. Dispositif selon l'une quelconque des revendications 1 à 6, **caractérisé en ce que** l'entrée (1) et/ou la sortie (2) présente(nt) un siphon (7) ou un déversoir pour l'acheminement sans oxydes de la masse fondue et pour l'isolation de la chambre vis-à-vis de l'air ambiant.

8. Dispositif selon l'une quelconque des revendications 1 à 7, **caractérisé en ce que** le four présente une alimentation en gaz inerte.

9. Dispositif selon l'une quelconque des revendications 1 à 8, **caractérisé en ce que** la chambre de traitement (11) est étanchée vis-à-vis d'une irruption d'air.

10. Dispositif selon l'une quelconque des revendications 1 à 9, **caractérisé en ce que** la au moins une porte de nettoyage (4) se situe au-dessus du niveau de la masse fondue dans la chambre de traitement (11) et la rampe (5) qui lui est affectée dépasse de la masse fondue.
